# EUROPÄISCHE PATENTSCHRIFT

(11) **EP 0 730 135 B1**
(45) Veröffentlichungstag und Bekanntmachung des Hinweises auf die Patenterteilung: **20.09.2000**
(21) Anmeldenummer: 96102050.0
(22) Anmeldetag: 13.02.1996
(51) Int. Cl.: F41A 19/35

(54) **Abzugseinrichtung für hammerlose Schusswaffen**
Trigger mechanism for hammerless fire arms
Mécanisme de détente pour armes à feu sans chien

(30) Priorität: 01.03.1995 DE 19507052
(43) Veröffentlichungstag der Anmeldung: 04.09.1996
(73) Patentinhaber: Carl Walther GmbH, 89073 Ulm (DE)
(72) Erfinder: Wesp, Horst, D-89160 Ulm (DE); Dallhammer, Peter, D-89073 Ulm (DE)

(56) Entgegenhaltungen:
- CH-A- 40 654
- CH-A- 494 386
- DE-C- 605 729
- DE-C- 679 835
- US-A- 1 537 369
- US-A- 5 355 768

## Beschreibung

Die Erfindung betrifft eine Abzugseinrichtung für hammerlose Schußwaffen, insbesondere Selbstladepistolen, mit einem axial verschiebbaren, federbelasteten Schlagbolzen, der bei Double-Action-Funktion mit einer Abzugstange der Abzugseinrichtung zusammenwirkt.

Die bekannten hammerlosen Selbstladepistolen arbeiten entweder nur mit Single-Action- oder nur mit Double-Action-Funktion oder mit Zwischenstellungen (EP-PS 77 790).

Durch die WO-OS 91/09264 ist eine hammerlose Selbstladepistole der eingangs erwähnten Art bekannt, die nur eine Double-Action-Funktion aufweist. Dies bedeutet, daß der Schlagbolzen durch Betätigung des Abzugsdrückers gespannt und nach Durchlaufen des Abzugsweges selbstätig zur Schußabgabe ausgelöst wird. Hierzu weist der Schlagbolzen einen schwenkbaren Mitnehmer auf, an dem die Abzugstange zur Anlage kommt und den Schlagbolzen gegen die Kraft einer Schlagbolzenfeder spannt. Am Ende des Abzugsweges wird die Abzugstange über einen Steuernocken nach unten ausgelenkt, so daß der gespannte Schlagbolzen zur Zündung freigegeben wird. Das durch den Rückstoß zurücklaufende und wieder vorlaufende Verschlußstück kann den Schlagbolzen nicht spannen, da die Verbindung zwischen Abzugstange und Schlagbolzen unterbrochen bleibt, solange der Abzugsdrücker gedrückt ist. Erst wenn der Abzugsdrücker seine vorderste Position erreicht hat, wird die ausgelenkte Abzugstange wieder nach oben freigegeben, bis sie den Mitnehmer des entspannten Schlagbolzens für den nächsten Spannvorgang hintergreifen kann.

Bei den bekannten hammerlosen Selbstladepistolen mit Single-Action-Funktion wird der Schlagbolzen durch das zurücklaufende oder vorlaufende Verschlußstück gespannt und mit Hilfe einer Fangklinke in der gespannten Stellung gehalten. Die Bewegung des Verschlußstücks erfolgt dabei entweder automatisch durch den Rückstoß oder manuell durch Zurückziehen des Verschlußstücks gegen die Kraft der Verschlußfeder. Durch Betätigung des Abzuges wird die Fangklinke ausgelöst und der Schlagbolzen zur Zündung freigegeben.

Im Gegensatz zu den hammerlosen Selbstladepistolen weisen die meisten Selbstladepistolen zusätzlich zum Schlagbolzen einen Schlaghammer auf, der auf den Schlagbolzen aufschlägt und diesen zur Zündung der Patrone nach vorne treibt. Diese bekannten Selbstladepistolen arbeiten in der Regel sowohl mit Double-Action- als auch mit Single-Action-Funktion. Bei der Double-Action-Funktion wird der Schlaghammer für den ersten Schuß durch Betätigung des Abzuges gespannt und nach Durchlaufen des Abzugsweges zur Zündung freigegeben (Spannabzug). Nach erfolgter Schußabgabe wird das Verschlußstück durch den Rückstoß nach hinten bewegt, wobei der Schlaghammer automatisch gespannt und durch eine Fangklinke in der gespannten Sellung gehalten wird (Single-Action-Funktion). Für den nächsten Schuß wird dann durch Betätigung des Abzuges lediglich die Fangklinke gelöst und der Schlaghammer zur Zündung feigegeben.

Von einem Teil der Schützen wird diese bei SchlaghammerPistolen bekannte Kombination von Double-Action- und Single-Action-Funktion als nachteilig empfunden, weil der erste Schuß eine relativ hohe Abzugskraft zum Spannen des Schlaghammers benötigt und die folgenden Schüsse mit einer wesentlich geringeren Abzugskraft ausgelöst werden. Aus Sicherheitsgründen werden deshalb in der Praxis auch Selbstladepistolen gefordert, die nur mit DoubLe-Action-Funktion arbeiten und eine für jeden Schuß gleich große Abzugskraft benötigen.

Dies trifft auch auf die bekannten, hammerlosen Selbstladepistolen zu, die entweder nur mit Double-Aktion- oder nur mit Single-Action-Funktion arbeiten und gegenüber den Schlaghammerpistolen grundsätzlich den Vorteil aufweisen, daß geringere Massen bewegt werden und weniger Teile erforderlich sind.

Die EP-PS 77 790 zeigt eine hammerlose Selbstladepistole mit einer Abzugsfunktion, die zwischen Double-Action- und Single-Action-Funktion liegt. Bei dieser bekannten Ausführung weist die Abzugstange einen Anschlag auf, der mit einem Mitnehmer des Schlagbolzens zusammenwirkt. Dabei ist die Ausgangslage des Anschlages an einer Zwischenstelle der Bewegungsbahn des Schlagbolzens vorgesehen, sodaß der Schlagbolzen teilweise gespannt ist. Dadurch soll erreicht werden, daß für den ersten Schuß mit Spannabzug und für alle folgenden Schüsse stets die gleiche Abzugskraft benötigt wird. Es handelt sich also hier um keine echte Double-Action- und Singie-Action-Funktion, sondern um eine zwischen diesen beiden Betriebsarten liegende Abzugsfunktion.

Des weiteren sind durch die US-PS 5,355,768 und CH-PS 494 386 hammerlose Selbstladepistolen bekannt, die eine Schußabgabe im Double-Action-Modus und in der Betriebsart Dauerfeuer ermöglichen. Diese Waffen verfügen jedoch über keinen Single-Action-Modus bei Einzelfeuer. Somit kann bei Waffen der dort beschriebenen Art auf eine sehr wichtige Aufgabe einer Selbstladepistole, nämlich dem Abgeben von einzelnen Schüssen mit schon fertiggespanntem Schlagbolzen nicht zurückgegriffen werden.

Ebenfalls bekannt durch DE 605 729 ist ein Abzugsmechanismus der während des Spannvorganges den Schlagbolzen in einer den Schuß vorbereitenden Spannstellung, d. h. in teilweise gespanntem Zustand, festhält. Zum Auslösen des Schlagmechanismus wird der Schlagbolzen über einen Abzugstollen, der über eine Abzugstollenachse mit dem Abzug verbunden ist weiter gespannt, also der Spannvorgang fortgesetzt. Erst wenn der Abzug noch etwas weiter über seine Druckpunktstellung zurückgezogen wird, wird der Schlagbolzen frei. Konstruktionsbedingt muß dabei ein Weg überwunden und der Schlagmechanismus weiter gespannt werden. Die genannte Schrift beschreibt somit keine Kombination von DA- und SA-Abzug, eine Schußauslösung ohne Spannvorgang, mit geringerer Abzugkraft als bei DA, ist, systembedingt, nicht möglich.

Der Erfindung liegt die Aufgabe zugrunde, eine hammerlose Selbstladepistole für Einzelfeuer zu schaffen, die den Bedürfnissen der Schützen gerecht wird und durch einfache Maßnahmen sowohl die Kombination von Double-Action- und Single-Action-Funktion als auch nur Double-Action-Funktion ermöglicht und auf die eine oder andere Betriebsart umgebaut oder umgestellt werden kann.

Gemäß der Erfindung wird die Aufgabe dadurch gelöst, daß zwischen Schlagbolzen und Abzugstange ein oder mehrere, zuschaltbare Zwischenglieder vorgesehen sind, die neben der Double-Action-Funktion auch eine Single-Action-Funktion ermöglichen.

Bei der kombinierten Betriebsart Double-Action- und Single-Action-Funktion erfolgt die Zuschaltung und Ausschaltung der Zwischenglieder während der Schußfolge automatisch.

Nach einem weiteren Merkmal der Erfindung erfolgt die Umstellung von Double-Action- und Single-Action-Funktion auf nur Double-Action-Funktion oder umgekehrt durch Ausbau bzw. Einbau der Zwischenglieder.

In einer anderen Ausführungsform der Erfindung erfolgt die Umstellung von Double-Action- und Single-Action-Funktion auf nur Double-Action-Funktion oder umgekehrt durch manuelles Aus- bzw. Zuschalten der Zwischenglieder mit Hilfe eines an der Schußwaffe angebrachten Betätigungsorgans.

Vorteilhafterweise bestehen die Zwischenglieder aus einer mit der Abzugstange zusammenwirkenden, federbelasteten Stütze und einem federbelasteten Fangstück für den Schlagbolzen, die im Griffstück der Schußwaffe schwenkbar gelagert sind, wobei das Fangstück, das bei Single-Action-Funktion den Schlagbolzen in der gespannten Stellung hält, durch die Stütze arretierbar und auslösbar ist.

Weitere Merkmale der Erfindung sind in den Patentansprüchen enthalten.

Die mit der Erfindung erzielten Vorteile bestehen insbesondere darin, daß die Konzeption der erfindungsgemäßen Abzugseinrichtung auch bei hammerlosen Selbstladepistolen sowohl Double-Action als auch Single-Action-Funktion ermöglicht. Außerdem ist die Selbstladepistole durch einfache Montagemaßnahmen wahlweise von Double-Action- und Single-Action-Funktion auf nur Double-Action-Funktion und umgekehrt umbaubar. Dadurch wird in der Praxis den unterschiedlichen Wünschen der Schützen Rechnung getragen und die Einsatzmöglichkeiten der Pistole vergrößert. Für den Hersteller ergibt sich eine Typenbereinigung und kostengünstigere Fertigung sowie Vereinfachungen in der Lagerhaltung und Ersatzteillieferung. Außerdem ermöglicht die erfindungsgemäße Konstruktion eine Verringerung der Anzahl der Abzugsteile gegenüber bekannten Ausführungen.

Die Erfindung ist in der folgenden Beschreibung und der Zeichnung, die ein Ausführungsbeispiel darstellt, näher erläutert. Es zeigen
- Fig. 1: eine Seitenansicht der Abzugseinrichtung am Beginn der Double-Action-Funktion (Spannabzug),
- Fig. 2: die Abzugseinrichtung nach Fig. 1 am Ende der Double-Action-Funktion, bei der Schußauslösung,
- Fig. 3: die Abzugseinrichtung gemäß Fig. 2 nach erfolgter Schußauslösung, mit dem Verschlußstück in der hinteren Stellung,
- Fig. 4: die Abzugseinrichtung nach Fig. 1 am Beginn der Single-Action-Funktion,
- Fig. 5: die Abzugseinrichtung nach Fig. 1 am Ende der Single-Action-Funktion,
- Fig. 6: einen Schnitt durch die Abzugseinrichtung gemäß der Linie VI - VI in Fig. 1,
- Fig. 7: die Abzugseinrichtung nach Fig. 1 mit einer Entspannvorrichtung für den Schlagbolzen,
- Fig. 8: die Entspannvorrichtung nach Fig. 7 im betätigten Zustand,
- Fig. 9: einen Schnitt durch die Entspannvorrichtung gemäß der Linie X - X in Fig. 8 und
- Fig. 10: eine Seitenansicht der Abzugseinrichtung einer Ausführungsform mit nur Double-Action-Funktion.

Die Fig. 1 der Zeichnung zeigt den rückwärtigen Teil einer hammerlosen Selbstladepistole, bei der sich die Abzugseinrichtung in der Ausgangsposition für die Double-Action-Funktion (Spannabzug) befindet. Im Verschlußstück 1 der Selbstladepistole ist ein Schlagbolzen 2 gegen die Kraft einer Schlagbolzenfeder 3 axial beweglich gelagert. An seiner Unterseite weist der Schlagbolzen 2 einen Mitnehmer 4 mit einer vorderen Anschlagfläche 5, einer unteren Anlauffläche 6 und einer hinteren Anschlagfläche 7 auf. Die vordere Anschlagfläche 5 steht im Eingriff mit einer vorderen Druckfläche 8 einer Fangrast 9 einer in Längsrichtung der Pistole beweglichen Abzugstange 10. Am vorderen Ende der Abzugstange 10 ist ein im Griffstück 11 der Pistole schwenkbar gelagerter Abzugsdrücker 12 angelenkt. Eine am rückwärtigen Ende der Abzugstange 10 und in einem Abzugsgehäuse 13 befestigte Zugfeder 14 zieht die Abzugstange 10 und den Abzugsdrücker 12 nach vorne, bis der Abzugsdrücker 12 an einem Anschlag 15 des Griffstücks 11 zur Anlage kommt. Außerdem wird die Abzugstange 10 durch die Zugfeder 14 nach oben bewegt und mit einer Steuerkante 16 gegen einen Steueransatz 17 des Abzugsgehäuses 13 gedrückt. Im vorderen Bereich der Abzugstange 10 ist eine weitere Steuernocke 18 angeordnet, die mit einer Steuerkurve 19 des Verschlußstücks 1 zusammenwirkt. Bei der Rücklaufbewegung des Verschlußstücks 1 trifft die Steuerkurve 19 auf die Steuernocke 18 der Abzugstange 10, die dadurch nach unten bewegt wird. Eine Rückspringfeder 20 hält den Schlagbolzen 2 in der Ruhestellung.

Im rückwärtigen Bereich der Abzugstange 10 ist im Abzugsgehäuse 13 eine Stütze 21 schwenkbar gelagert, die durch eine nicht dargestellte Schenkelfeder gegen den Uhrzeigersinn nach vorne an einen Anschlag 22 des Abzugsgehäuses 13 gedrückt wird. Ein an der Abzugstange 10 seitlich angebrachter Mitnehmerstollen 23 ist dazu vorgesehen, in der oberen Stellung der Abzugstange 10 (Fig. 1 und 2) mit einem Anschlagnocken 24 der Stütze 21 zusammenzuwirken. Im Abzugsgehäuse 13 ist ferner eine Fangklinke 25 für den Schlagbolzen 2 schwenkbar gelagert, wobei ein etwa horizontal liegendes Langloch 26 der Fangklinke 25 von einem Lagerbolzen 27 des Abzugsgehäuses 13 durchsetzt wird. Das Langloch 26 ist lediglich für die Montage der Fangklinke 25 erforderlich. Mit einer nicht dargestellten Feder wird die Fangklinke 25 nach oben gedrückt, bis sie mit ihrer Fangnase 28 (Fig. 2) an der unteren Anlauffläche 6 des Schlagbolzens 2 zur Anlage kommt. Ein Stütznocken 29 der Stütze 21 liegt hinter einem nach unten gerichteten Ansatz 30 der Fangklinke 25 (Fig. 2).

Zur Auslösung des ersten Schusses mittels Spannabzug (Fig. 1) wird der ganz vorne stehende Abzugsdrücker 12 nach hinten durchgezogen. Dabei nimmt die Druckfläche 8 der Abzugstange 10, die an der vorderen Anschlagfläche 5 des Mitnehmers 4 anliegt, den Schlagbolzen 2 mit und spannt dabei die Schlagbolzenfeder 3. Spätestens vor der hinteren, gespannten Stellung des Schlagbolzens 2 wird die Abzugstange 10 über den Steueransatz 17 nach unten gedrückt, bis sich die Druckfläche 8 von der Anschlagfläche 5 des Mitnehmers löst und der Schlagbolzen 2 zur Zündung freigegeben wird und auf die Patrone aufschlägt (Fig. 2).

Nach erfolgter Zündung wird das Verschlußstück 1 mit dem entspannten Schlagbolzen 2 aufgrund des Rückstoßes in die hintere Stellung bewegt (Fig. 3). Dabei wird die Fangklinke 25 von der unteren Anlauffläche 6 des Schlagbolzens 2 überfahren und anschließend nach oben in die Fangstellung freigegeben. Aus Fig. 3 geht ferner hervor, daß beim Rücklauf des Verschlußstücks 1 die Abzugstange 10 über die Steuerkurve 19 und die Steuernocke 18 nach unten bewegt und der Mitnehmerstollen 23 der Abzugstange 10 vom Anschlagnocken 24 der Stütze 21 gelöst wurde. Dadurch kann die Stütze 21 unter dem Druck ihrer nicht dargestellten Feder nach vorne schwenken, bis sie am Anschlag 22 des Abzugsgehäuses 13 zur Anlage kommt. Dabei legt sich der Stütznocken 29 unter den Ansatz 30 der Fangklinke 25, die dadurch in der Fangstellung gehalten wird.

Nach dem Erreichen der hinteren Stellung gemäß Fig. 3 gleitet das Verschlußstück 1 unter dem Druck der nicht dargestellten Schließfeder wieder nach vorne. Dabei trifft die vordere Anschlagfläche 5 des Schlagbolzens 2 auf die Fangnase 28 der in Fangstellung befindlichen Fangklinke 25, so daß bei der weiteren Vorlaufbewegung des Verschlußstücks 1 die Schlagbolzenfeder 3 zusammengedrückt und der Schlagbolzen 2 gespannt und von der Fangklinke 25 in der gespannten Stellung gehalten wird (Fig. 4). Nach dem Loslassen des Abzugsdrückers 12 bewegt sich die Abzugstange 10 unter dem Druck der Zugfeder 14 ebenfalls nach vorne und auch nach oben, da die Steuernocke 18 außer Eingriff mit der Steuerkurve 19 ist und somit die Abzugstange 10 nach oben gegen den Steueransatz 17 gezogen wird. Die Vorwärtsbewegung der Abzugstange 10 wird gestoppt, wenn sie mit ihrer Fangrast 9 auf die hintere Anschlagfläche 7 des Mitnehmers 4 des Schlagbolzens 2 auftrifft. Der Abzugsdrücker 12 nimmt dabei die in Fig. 4 dargestellte Ausgangslage für den Beginnn der Single-Action-Funktion ein. Zur Auslösung des Schusses wird der Abzugsdrücker 12 durchgezogen, bis der Mitnehmerstollen 23 der Abzugstange 10 nach einem kurzen Vorzugweg auf den Anschlag 24 der Stütze 21 auftrifft und den Druckpunkt erreicht hat. Durch weiteres Drücken auf den Abzugsdrücker 12 wird die Stütze 21 im Uhrzeigersinn verschwenkt und die Fangklinke 25 freigegeben, so daß der Schlagbolzen 2 durch die Kraft der Schlagbolzenfeder 3 nach vorne getrieben wird und die Patrone zündet. Die Stellung der Abzugseinrichtung zum Zeitpunkt der Vorwärtsbewegung des Schlagbolzens 2 ist in Fig. 5 dargestellt. Beim anschließenden Rücklauf des Verschlußstücks 1 durch den Rückstoß wiederholt sich der ab Fig. 2 bereits beschriebene Bewegungsablauf, bis die Abzugseinrichtung wieder die Ausgangslage nach Fig. 4 für den erneuten Beginn der Single-Action-Funktion erreicht hat.

Um die Abzugseinrichtung in die Ausgangslage nach Fig. 1 für den Beginn der Double-Action-Funktion zu bringen, muß zunächst der gespannte Schlagbolzen 2 ausgehend von der Stellung der Abzugseinrichtung nach Fig. 4 entspannt werden. Hierzu ist eine manuelle Betätigungsvorrichtung vorgesehen, die in Fig. 7 bis 9 dargestellt ist. Im rückwärtigen Bereich des Verschlußstücks 1 ist ein Entspanndrücker 31 in einer vertikalen Führung 32 des Verschlußstücks 1 verschiebbar gelagert. Eine Feder 33 hält den Entspanndrücker 31 in der oberen Stellung gemäß Fig. 7. Am unteren Ende des Entspanndrückers 31 befindet sich eine schräge Steuerfläche 34, die im niedergedrückten Zustand des Entspanndrückers 31 mit dem abgerundeten, oberen Ende 35 der Stütze 21 zusammenwirkt. Durch Niederdrücken des Entspanndrückers 31 trifft die Steuerfläche 34 auf das obere Ende 35 der Stütze 21, die dadurch im Uhrzeigersinn verschwenkt wird und die Fangklinke 25 nicht mehr stützt (Fig. 8 ). Die Fangklinke 25 bewegt sich durch die Kraft der Schlagbolzenfeder 3 nach unten und gibt den Mitnehmer 4 des Schlagbolzens 2 frei. Der gespannte Schlagbolzen 2 kann sich dadurch ein kurzes Stück nach vorne bewegen, bis er aus Sicherheitsgründen mit einer oberen Nase 36 auf einen Anschlag 37 des Entspanndrückers 31 trifft und festgehalten wird (Fig. 8 und 9). Durch Loslassen des Entspanndrückers 31 wird der Schlagbolzen 2 in der oberen Stellung des Entspanndrückers 31 wieder freigegeben, da sich der Anschlag 37 außerhalb der Bewegungsbahn der Nase 36 befindet. Am Ende der Vorwärtsbewegung trifft der Schlagbolzen 2 auf die bekannte automatische Sicherung der Selbstladepistole, die eine ungewollte Schußauslösung verhindert. Die Arretierung des Schlagbolzens 2 im niedergedrückten Zustand des Entspanndrückers 31 stellt eine zusätzliche Sicherung dar, die dem Schlagbolzen die Energie zum Zünden der Patrone nimmt, falls die automatische Sicherung aus irgendwelchen Gründen ausfällt.

Die Fig. 10 zeigt eine Ausführung der Abzugseinrichtung ohne Stütze 21 und ohne Fangklinke 25. Der Ausbau dieser Teile ist auf einfache Art und Weise dadurch auszuführen, daß die Lagerbolzen von Stütze und Fangklinke mit einem üblichen Werkzeug durchgestoßen und entfernt werden, so daß die beiden Teile aus dem Abzugsgehäuse 13 ersatzlos entnommen werden können. Auf diese Weise wird eine Abzugsfunktion ermöglicht, bei der das Spannen des Schlagbolzens 2 ausschließlich durch Betätigung des Abzugsdrückers 12 erfolgt (Double-Action-Only). Die Arbeitsweise dieser Abzugsfunktion ist die gleiche, wie in den Fig. 1 und 2 und der dazugehörigen Beschreibung erläutert. Nach der Zündung der Patrone (Fig. 2) wird jedoch der Schlagbolzen 2 beim Rücklauf und Vorlauf des Verschlußstücks 1 aufgrund der nicht vorhandenen Stütze 21 und Fangklinke 25 nicht gefangen und gespannt, sondern wieder in die Ausgangslage nach Fig. 1 gebracht. Durch Einbau der Stütze 21 und der Fangklinke 25 kann die Pistole wieder auf die kombinierte Abzugsfunktion Double-Action und Single-Action umgestellt werden.

Es ist auch möglich, die Stütze 21, die bei Double-Action-Only (DAO) nicht stört, in der Pistole zu belassen. Für die DAO-Funktion genügt es, wenn nur die Fangklinke 25 ausgebaut wird.

Außerdem ist eine weitere, nicht dargestellte Ausführung denkbar, bei der die Stütze 21 und die Fangklinke 25 durch einen an der Außenseite der Schußwaffe angebrachten Betätigungshebel so weit verschwenkt werden, daß sie außerhalb des Wirkungsbereichs der Abzugstange 10 und des Schlagbolzens 2 liegen, um dadurch die Abzugsfunktion "Double-Action Only" zu erhalten. Durch Zurückstellen des Betätigungshebels in die Ausgangsposition werden die Stütze 21 und die Fangklinke 25 wieder zugeschaltet, um dadurch die kombinierte Abzugsfunktion Double-Action und Single-Action zu erhalten.

## Patentansprüche

1. Abzugseinrichtung für hammerlose Schußwaffen, insbesondere Selbstladepistolen für Einzelfeuer, mit einem axial verschiebbaren, federbelasteten Schlagbolzen (2), der bei Double-Action-Funktion mit einer Abzugstange (10) der Abzugseinrichtung zusammenwirkt, dadurch gekennzeichnet, daß zwischen Schlagbolzen (2) und Abzugstange (10) ein oder mehrere, zuschaltbare Zwischenglieder vorgesehen sind, die neben der Double-Action-Funktion auch eine Single-Action-Funktion der Schußwaffe bei Einzelfeuer ermöglichen.

2. Abzugseinrichtung nach Anspruch 1,dadurch gekennzeichnet, daß bei der Betriebsart Double-Action- und Single-Action-Funktion die Zuschaltung und Ausschaltung der Zwischenglieder automatisch während der Schußfolge erfolgt.

3. Abzugseinrichtung nach Anspruch 1 oder 2, dadurch gekennzeichnet, daß die Umstellung von Double-Action- und Single-Action-Funktion auf nur Double-Action-Funktion oder umgekehrt durch Aus- bzw. Einbau der Zwischenglieder erfolgt.

4. Abzugseinrichtung nach Anspruch 1 oder 2, dadurch gekennzeichnet, daß die Umstellung von Double-Action- und Single-Action-Funktion auf nur Double-Action-Funktion oder umgekehrt durch manuelles Aus- bzw. Zuschalten der Zwischenglieder mit Hilfe eines an der Schußwaffe angebrachten Betätigungsorgans erfolgt.

5. Abzugseinrichtung nach einem der Ansprüche 1 bis 4, dadurch gekennzeichnet, daß die Zwischenglieder aus einer mit der Abzugstange (10) zusammenwirkenden, federbelasteten Stütze (21) und einer federbelasteten Fangklinke (25) für den Schlagbolzen (2) bestehen, die im Abzuggehäuse (13) der Schußwaffe schwenkbar gelagert sind, wobei die Fangklinke (25), die bei Single-Action-Funktion den Schlagbolzen (2) in der gespannten Stellung hält, durch die Stütze (21) arretierbar und auslösbar ist.

6. Abzugseinrichtung nach Anspruch 5, dadurch gekennzeichnet, daß die Fangklinke (25) schwenkbar im Abzugsgehäuse (13) gelagert ist und durch eine nach oben wirkende Feder in die Fangstellung gebracht wird.

7. Abzugseinrichtung nach Anspruch 6, dadurch gekennzeichnet, daß die Fangklinke (25) ein etwa horizontal liegendes Langloch (26) aufweist, das von einem ortsfesten Lagerbolzen (27) des Abzugsgehäuses (13) durchsetzt ist.

8. Abzugseinrichtung nach einem der Ansprüche 5 bis 7, dadurch gekennzeichnet, daß die Fangklinke (25) eine Fangnase (28) aufweist, die den Schlagbolzen (2) bei Single-Action-Funktion in der gespannten Stellung hält.

9. Abzugseinrichtung nach Anspruch 8, dadurch gekennzeichnet, daß die Fangnase (28) der Fangklinke (25) mit einem Mitnehmer (4) des Schlagbolzens (2) zusammenwirkt.

10. Abzugseinrichtung nach Anspruch 9, dadurch gekennzeichnet, daß der Mitnehmer (4) des Schlagbolzens (2) an seiner Unterseite eine Anlauffläche (6) für die Fangklinke (25) aufweist, die dadurch außer Fangstellung gehalten wird.

11. Abzugseinrichtung nach einem der Ansprüche 5 bis 10, dadurch gekennzeichnet, daß die Fangklinke (25) einen nach unten gerichteten Ansatz (30) aufweist, der mit einem Stütznocken (29) der Stütze (21) zusammenwirkt.

12. Abzugseinrichtung nach einem der Ansprüche 5 bis 11, dadurch gekennzeichnet, daß die Abzugstange (10) einen Mitnehmerstollen (23) aufweist, der in der oberen Stellung der Abzugstange (10) mit einem Anschlagnocken (24) der Stütze (21) zusammenwirkt.

13. Abzugseinrichtung nach Anspruch 12, dadurch gekennzeichnet, daß der Anschlagnocken (24) seitlich an der Stütze (21) angeordnet ist.

14. Abzugseinrichtung nach einem der Ansprüche 5 bis 12, dadurch gekennzeichnet, daß die Abzugstange (10) eine Fangrast (9) aufweist, die mit einer hinteren Anschlagfläche (7) des Mitnehmers (4) des Schlagbolzens (2) zusammenwirkt.

15. Abzugseinrichtung nach einem der Ansprüche 5 bis 14, mit einer manuellen Betätigungsvorrichtung zum Entspannen des Schlagbolzens (2), dadurch gekennzeichnet, daß die Betätigungsvorrichtung auf die Stütze (21) einwirkt, die dadurch gegen Federkraft verschwenkt wird und die Fangklinke (25) und damit den Schlagbolzen (2) freigibt.

16. Abzugseinrichtung nach Anspruch 15, dadurch gekennzeichnet, daß die Betätigungsvorrichtung aus einem vertikal beweglichen, federbelasteten Entspanndrücker (31) besteht, der an seiner Unterseite eine schräge Steuerfläche (34) aufweist, die beim Niederdrücken des Entspanndrükkers (31) mit dem oberen Ende (35) der Stütze (21) zusammenwirkt und diese verschwenkt.

17. Abzugseinrichtung nach Anspruch 15 oder 16, dadurch gekennzeichnet, daß eine obere Nase (36) des Schlagbolzens (2) in der niedergedrückten, unteren Stellung des Entspanndrückers (31) mit einem Anschlag (37) des Entspanndrückers (31) zusammenwirkt und die Vorwärtsbewegung des Schlagbolzens (2) stoppt.

18. Abzugseinrichtung nach Anspruch 17, dadurch gekennzeichnet, daß der Anschlag (37) des Entspanndrückers (31) in der oberen Stellung den Schlagbolzen (2) freigibt.

## Claims

1. A trigger arrangement for hammerless firearms, in particular automatic pistols for single-shot firing, having an axially displaceable, spring-loaded striker pin (2) which in a double-action function co-operates with a trigger bar (10) of the trigger arrangement, characterised in that provided between the striker pin (2) and the trigger bar (10) are one or more engageable intermediate members which besides the double-action function also permit a single-action function of the firearm in single-shot firing.

2. A trigger arrangement according to claim 1 characterised in that in the mode of operation of double-action function and single-action function engagement and disengagement of the intermediate members is effected automatically during the firing sequence.

3. A trigger arrangement according to claim 1 or claim 2 characterised in that the change-over from double-action and single-action function to only double-action function or vice-versa is effected by removal or incorporation of the intermediate members.

4. A trigger arrangement according to claim 1 or claim 2 characterised in that the change-over from double-action and single-action function to only double-action function or vice-versa is effected by manual disengagement or engagement of the intermediate members by means of an actuating member which is disposed on the firearm.

5. A trigger arrangement according to one of claims 1 to 4 characterised in that the intermediate members comprise a spring-loaded support (21) co-operating with the trigger bar (10) and a spring-loaded catch pawl (25) for the striker pin (2), which are mounted pivotably in the trigger housing (13) of the firearm, wherein the catch pawl (25) which in the single-action function holds the striker pin (2) in the stressed position can be arrested and released by the support (21).

6. A trigger arrangement according to claim 5 characterised in that the catch pawl (25) is mounted pivotably in the trigger housing (13) and is moved into the catch position by an upwardly acting spring.

7. A trigger arrangement according to claim 6 characterised in that the catch pawl (25) has a substantially horizontally disposed slot (26) through which passes a stationary mounting pin (27) of the trigger housing (3).

8. A trigger arrangement according to one of claims 5 to 7 characterised in that the catch pawl (25) has a catch projection (28) which holds the striker pin (2) in the stressed position in the single-action function.

9. A trigger arrangement according to claim 8 characterised in that the catch projection (28) of the catch pawl (25) co-operates with an entrainment member (4) of the striker pin (2).

10. A trigger arrangement according to claim 9 characterised in that at its underside the entrainment member (4) of the striker pin (2) has a contact surface (6) for the catch pawl (25) which is thereby held out of the catch position.

11. A trigger arrangement according to one of claims 5 to 10 characterised in that the catch pawl (25) has a downwardly directed projection (30) which co-operates with a support projection (29) of the support (21).

12. A trigger arrangement according to one of claims 5 to 11 characterised in that the trigger bar (10) has an entrainment lug (23) which in the upper position of the trigger bar (10) co-operates with an abutment protrusion (24) of the support (21).

13. A trigger arrangement according to claim 12 characterised in that the abutment protrusion (24) is arranged laterally on the support (21).

14. A trigger arrangement according to one of claims 5 to 12 characterised in that the trigger bar (10) has a catch detent (9) which co-operates with a rear abutment surface (7) of the entrainment member (4) of the striker pin (2).

15. A trigger arrangement according to one of claims 5 to 14 with a manual actuating device for releasing the striker pin (2) characterised in that the actuating device acts on the support (21) which is thereby pivoted against spring force and releases the catch pawl (25) and therewith the striker pin (2).

16. A trigger arrangement according to claim 15 characterised in that the actuating device comprises a vertically movable, spring-loaded release pressing member (31) which at its underside has an inclined control surface (34) which upon depression of the release pressing member (31) co-operates with the upper end (35) of the support (21) and pivots the support.

17. A trigger arrangement according to claim 15 or claim 16 characterised in that an upper nose (36) of the striker pin (2), in the depressed lower position of the release pressing member (31), co-operates with an abutment (37) of the release pressing member (31) and stops the forward movement of the striker pin (2).

18. A trigger arrangement according to claim 17 characterised in that the abutment (37) of the release pressing member (31) releases the striker pin (2) in the upper position.

## Revendications

1. Dispositif de détente pour armes à feu sans chien, notamment pour pistolets automatiques pour tir au coup par coup, comportant un percuteur (2) soumis à l'action d'un ressort et coulissant axialement, qui coopère, en mode Double-Action, avec une tige de détente (10) du dispositif de détente, caractérisé en ce que sont prévus, entre le percuteur (2) et la tige de détente (10), un ou plusieurs organes intermédiaires à mettre en fonction, qui permettent aussi, outre le mode Double-Action, un mode Simple-Action de l'arme à feu en cas de tir au coup par coup.

2. Dispositif de détente selon la revendication 1, caractérisé en ce que dans le mode Double-Action et Simple-Action, la mise en service et la mise hors service des organes intermédiaires s'effectuent automatiquement pendant la succession des tirs.

3. Dispositif de détente selon la revendication 1 ou 2, caractérisé en ce que la conversion des modes Double-Action et Simple-Action au mode uniquement Double-Action ou inversement, s'effectue par dépose respectivement montage des organes intermédiaires.

4. Dispositif de détente selon la revendication 1 ou 2, caractérisé en ce que la conversion des modes Double-Action et Simple-Action au mode uniquement Double-Action ou inversement s'effectue par mise hors service, et respectivement mise en service manuelle des organes intermédiaires à l'aide d'un organe d'actionnement monté sur l'arme à feu.

5. Dispositif de détente selon l'une des revendications 1 à 4, caractérisé en ce que les organes intermédiaires sont constitués d'un appui (21) soumis à l'action d'un ressort et coopérant avec la tige de détente (10) ainsi que d'un cliquet d'arrêt (25) soumis à l'action d'un ressort pour le percuteur (2), qui sont montés dans le boîtier de détente (13) de l'arme à feu de façon à pouvoir pivoter, le cliquet d'arrêt (25), qui maintient le percuteur (2) dans la position armée en mode Simple-Action, pouvant être bloqué et déclenché par l'appui (21).

6. Dispositif de détente selon la revendication 5, caractérisé en ce que le cliquet d'arrêt (25) est monté pivotant dans le boîtier de détente (13) et est amené dans la position d'arrêt par un ressort agissant vers le haut.

7. Dispositif de détente selon la revendication 6, caractérisé en ce que le cliquet d'arrêt (25) présente un trou oblong (26) à peu près horizontal qui est traversé par un axe de support (27) fixe du boîtier de détente (13).

8. Dispositif de détente selon l'une quelconque des revendications 5 à 7, caractérisé en ce que le cliquet d'arrêt (25) présente un ergot d'arrêt (28) qui maintient le percuteur (2) en position armée en mode Simple-Action.

9. Dispositif de détente selon la revendication 8, caractérisé en ce que l'ergot d'arrêt (28) du cliquet d'arrêt 25 coopère avec un entraîneur (4) du percuteur (2).

10. Dispositif de détente selon la revendication 9, caractérisé en ce que l'entraîneur (4) du percuteur (2) présente, sur sa face intérieure, une surface de roulement (6) pour le cliquet d'arrêt (25), lequel est ainsi maintenu hors de sa position d'arrêt.

11. Dispositif de détente selon l'une des revendications 5 à 10, caractérisé en ce que le cliquet d'arrêt (25) présente un appendice (30) dirigé vers le bas qui coopère avec une came d'appui (29) de l'appui (21).

12. Dispositif de détente selon l'une des revendications 5 à 11, caractérisé en ce que la tige de détente (10) présente une cannelure d'entraînement (23) qui, en position supérieure de la tige de détente (10), coopère avec une came de butée (24) de l'appui (21).

13. Dispositif de détente selon la revendication 12, caractérisé en ce que la came de butée (24) est disposée sur le côté de l'appui (21).

14. Dispositif de détente selon l'une des revendications 5 à 12, caractérisé en ce que la tige de détente (10) présente un cran d'arrêt (9) qui coopère avec une surface de butée arrière (7) de l'entraîneur (4) du percuteur (2).

15. Dispositif de détente selon l'une des revendications 5 à 14, avec un dispositif d'actionnement manuel pour désarmer le percuteur (2), caractérisé en ce que le dispositif d'actionnement agit sur l'appui (21) qui, de ce fait, est pivoté à l'encontre de la force d'un ressort et qui libère le cliquet d'arrêt (25) et donc le percuteur (2).

16. Dispositif de détente selon la revendication 15, caractérisé en ce que le dispositif d'actionnement est constitué d'un poussoir de détente (31) soumis à l'action d'un ressort et déplaçable verticalement, qui présente sur sa face inférieure une surface de commande (34) oblique, laquelle coopère avec l'extrémité supérieure (35) de l'appui (20), lorsque le poussoir de détente (31) est enfoncé, et fait pivoter cet appui.

17. Dispositif de détente selon la revendication 15 ou 16, caractérisé en ce qu'un ergot supérieur (36) du percuteur (2) coopère avec une butée (37) du poussoir de détente (31), dans la position basse enfoncée du poussoir de détente (31), et stoppe le mouvement d'avance du percuteur (2).

18. Dispositif de détente selon la revendication 17, caractérisé en ce que la butée (37) du poussoir de détente (31) en position supérieure, libère le percuteur (2).
